# NOUVEAU FASCICULE DE BREVET EUROPEEN

(11) **EP 1 139 054 B2**
(45) Date de publication et mention de la décision concernant l'opposition: **21.11.2012**
(45) Mention de la délivrance du brevet: 21.04.2004
(21) Numéro de dépôt: 01103957.5
(22) Date de dépôt: 19.02.2001
(51) Int. Cl.: F28F 9/02

(54) **Ensemble d'une boîte collectrice et d'une tubulure pour échangeur de chaleur**
Baueinheit aus Endkammer und Rohr für Wärmetauscher
Unit of header box and connecting tube for heat exchanger

(30) Priorité: 24.02.2000 FR 0002327
(43) Date de publication de la demande: 04.10.2001
(73) Titulaire: VALEO THERMIQUE MOTEUR, 78321 La Verrière (FR)
(72) Inventeur: Avequin, Stéphane, 78000 Versailles (FR); Martins, Carlos, 78490 Montfort L'Amaury (FR)
(74) Mandataire: Rolland, Jean-Christophe

(56) Documents cités:
- EP-A- 0 532 794
- EP-A- 0 718 580
- DE-T2- 69 509 734
- DE-U1- 9 015 090
- FR-A- 2 524 977
- FR-A- 2 800 451
- FR-A1- 2 800 451
- JP-A- 11 337 292
- US-A- 5 205 354
- US-A- 5 205 354

## Description

L'invention se rapporte aux échangeurs de chaleur, notamment pour véhicules automobiles.

Elle concerne plus particulièrement une boîte collectrice pour échangeur de chaleur, comprenant une plaque collectrice fermée par une paroi de manière à délimiter une chambre dans laquelle débouche au moins une tubulure. Une telle boîte collectrice est connue du document EP-A-718580.

Dans une boîte collectrice de ce genre, la plaque collectrice, que l'on appelle aussi plaque à trous, possède une multiplicité de trous dans lesquels sont reçues les extrémités de tubes qui constituent le faisceau de l'échangeur de chaleur. A ces tubes sont associées des ailettes contribuant à augmenter la surface d'échange de chaleur.

La plaque collectrice est fermée par une paroi de manière à délimiter une chambre qui communique avec les tubes pour permettre la circulation d'un fluide dans le faisceau.

Habituellement, la paroi précitée est munie d'au moins une tubulure pour permettre l'entrée ou la sortie du fluide précité.

La conception de ces tubulures pose de nombreux problèmes en pratique étant donné qu'elles doivent être placées en des endroits précis de la paroi en fonction des conditions édictées par l'implantation de l'échangeur de chaleur dans le véhicule considéré.

En outre, la tubulure doit être conformée de manière particulière, par exemple coudée, pour présenter un embout s'étendant dans une direction donnée pour être emmanché avec un conduit souple.

On connaît déjà des boîtes collectrices de ce genre dans lesquelles la plaque collectrice est métallique, tandis que la paroi est moulée en matière plastique avec la ou les tubulures qui lui sont associées.

En ce cas, l'étanchéité entre la plaque collectrice et la paroi est assurée par l'intermédiaire d'un joint d'étanchéité, la plaque collectrice étant munie de griffes rabattues ou serties contre un rebord périphérique de la paroi.

La réalisation d'une telle paroi avec au moins une tubulure associée nécessite des moules de formes complexes.

On connaît aussi des boîtes collectrices de ce genre dans lesquelles les différents éléments sont des pièces métalliques assemblées entre elles par brasage.

Là encore, cela pose des difficultés pour réaliser et implanter la tubulure en un endroit approprié, spécialement lorsque cette tubulure est coudée.

L'invention a notamment pour but de surmonter les inconvénients précités.

Elle propose à cet effet un ensemble d'une boîte collectrice et d'une tubulure du type défini à la revendication 1.

On peut ainsi réaliser tous les éléments de la boîte collectrice, y compris la tubulure, par des pièces métalliques conformées, notamment par emboutissage, qui sont ensuite assemblées par brasage.

Ainsi, les éléments constitutifs de la boîte collectrice pourront être brasés dans un four, en même temps que le reste de l'échangeur de chaleur, ce qui simplifie notablement les opérations de fabrication.

Avantageusement, les deux flancs latéraux de la première partie sont généralement plans et parallèles entre eux et se raccordent perpendiculairement au fond.

Il est avantageux que les deux flancs latéraux de la première partie comportent chacun une rainure périphérique pour la réception d'un bord longitudinal de la seconde partie. Ceci contribue à un bon maintien provisoire de la première partie et de la seconde partie entre elles.

En variante on peut procurer ce maintien provisoire par le fait que les deux flancs latéraux de la première partie comportent chacun une série de découpes délimitant des régions d'appui formées en saillie du côté intérieur pour la réception d'un bord longitudinal de la seconde partie.

De préférence, ces régions d'appui sont formées chacune par emboutissage des flancs latéraux du côté intérieur.

Pour contribuer au maintien, il est préférable que chaque bord longitudinal de la seconde partie soit muni d'ergots en saillie propres à s'engager respectivement dans les découpes des flancs latéraux.

Selon encore une autre caractéristique de l'invention, la seconde partie formant couvercle est définie par un feuillard conformé pour avoir des génératrices généralement parallèles entre elles.

Les deux flancs latéraux possèdent avantageusement des prolongements respectifs en vis-à-vis, dont l'un au moins est muni d'une ouverture pour la tubulure.

Dans l'invention, la première partie et la seconde partie sont obtenues chacune par emboutissage et découpage d'une feuille métallique. Cette dernière est avantageusement une feuille en une matière comprenant de l'aluminium.

Sous un autre aspect, l'invention concerne un échangeur de chaleur comprenant au moins une boîte collectrice comme défini précédemment.

Dans la description qui suit, faite seulement à titre d'exemple, on se réfère aux dessins annexés, sur lesquels:
- la figure 1 est une vue en perspective éclatée d'une boîte collectrice selon une première forme de réalisation de l'invention;
- la figure 2 est une vue en perspective analogue à la figure 1 après assemblage de la boîte collectrice;
- la figure 3 est une vue de côté correspondant à la figure 2;
- la figure 4 est une vue en coupe selon la ligne IV-IV de la figure 3;
- la figure 5 est une vue de dessus de la boîte collectrice de la figure 2;
- la figure 6 est une vue en coupe selon la ligne VI-VI de la figure 5;
- la figure 7 est une vue de côté d'une boîte collectrice, à l'état assemblé, selon une autre forme de réalisation;
- la figure 8 est une vue en coupe selon la ligne VIII-VIII de la figure 7;
- la figure 9 est une vue de dessus correspondant à la figure 7;
- la figure 10 est une vue en coupe selon la ligne XI-XI de la figure 9;
- la figure 11 est une vue de côté d'une boîte collectrice, à l'état assemblé, selon une seconde forme de réalisation de l'invention;
- la figure 12 est une vue de dessus correspondant à la figure 11;
- la figure 13 est une vue en coupe selon la ligne XIII-XIII de la figure 11;
- la figure 14 est une vue en coupe selon la ligne XIV-XIV de la figure 11;
- la figure 15 est une vue partielle en perspective de la boîte collectrice de la figure 11 avant assemblage;
- la figure 16 représente le détail XVI, à échelle agrandie, de la figure 15; et
- la figure 17 représente le détail de la figure 16, après assemblage.

On se réfère d'abord à la forme de réalisation des figures 1 à 7, dans laquelle la boîte collectrice comprend une première partie 10 et une seconde partie 12 chacune formée à partir d'une feuille métallique, avantageusement en aluminium, qui est conformée par des opérations classiques de découpage et d'emboutissage.

La première partie 10 comporte un fond 14 qui est généralement plat et de forme rectangulaire allongée. Ce fond 14 est destiné à constituer la plaque collectrice, encore appelée "plaque à trous", de la boîte collectrice. Ce fond comporte à cet effet une pluralité de trous espacés 16 de forme allongée destinés à recevoir des tubes 18 faisant partie d'un faisceau d'un échangeur de chaleur (figures 1 et 2). Dans l'exemple, il s'agit de tubes plats entre lesquels sont disposées des ailettes 20 réalisées sous la forme d'intercalaires ondulés.

La feuille comprend en outre deux flancs latéraux 22 repliés en vis-à-vis, qui sont généralement plans et parallèles entre eux. Ces flancs se raccordent sensiblement perpendiculairement au fond 14 par deux lignes de pliage 24 qui sont parallèles entre elles.

Les flancs latéraux 22 sont de forme allongée et comportent, dans leur partie centrale, des prolongements respectifs 26 et 28 disposés en vis-à-vis et ayant chacun une forme en "chapeau de gendarme". Dans l'exemple, le prolongement 26 comporte une ouverture 30, tandis que le prolongement 28 est complètement fermé. L'ouverture 30 est de forme circulaire et est destinée à permettre l'adaptation d'une tubulure 32 de section circulaire.

Les deux flancs latéraux 22 de la première partie 10 comportent chacun une rainure périphérique 34 pour la réception d'un bord longitudinal 38 de la seconde partie 12. Ceci contribue à un bon maintien provisoire de la première partie et de la seconde partie entre elles.

La seconde partie 12 formant couvercle est définie par un feuillard conformé pour avoir des génératrices généralement parallèles entre elles.

Ainsi, les éléments constitutifs de la boîte collectrice pourront être brasés dans un four, en même temps que le reste de l'échangeur de chaleur, ce qui simplifie notablement les opérations de fabrication.

Dans la forme de réalisation des figures 7 à 10, la plaque collectrice est comprise dans la seconde partie 52, tandis que le fond 54 de la première partie 50 est fermé et se raccorde aux flancs latéraux 56.

Comme dans le cas de la forme de réalisation précédente, les deux parties peuvent être réalisées par des opérations classiques de découpage et d'emboutissage d'une feuille métallique.

Dans la forme de réalisation des figures 11 à 17, le maintien provisoire est procuré par le fait que les deux flancs latéraux 78 de la première partie 72 comportent chacun une série de découpes 86 délimitant des régions d'appui 88 formées en saillie du côté intérieur pour la réception d'un bord longitudinal 90 de la seconde partie 74. Ces régions d'appui 88 sont formées chacune par emboutissage des flancs latéraux 78 du côté intérieur.

Chaque bord longitudinal 90 de la seconde partie 74 est muni d'ergots 92 en saillie propres à s'engager respectivement dans les découpes 86 des flancs latéraux 78 (figures 15 à 17).

On assure ainsi un maintien provisoire des deux parties 74 et 76 dans une position correcte avant brasage.

Comme dans le cas des deux formes de réalisation précédentes, les deux parties peuvent être réalisées par des opérations classiques de découpage et d'emboutissage.

Après assemblage des deux parties et de la tubulure, l'ensemble peut être brasé dans un four, en même temps que le reste de l'échangeur de chaleur à fabriquer.

On réalise ainsi une opération de brasage pendant laquelle tous les éléments de l'échangeur de chaleur sont brasés, ce qui simplifie les opérations de fabrication.

L'invention trouve une application particulière aux échangeurs de chaleur pour véhicules automobiles pour constituer par exemple un radiateur de refroidissement du moteur, ou encore un radiateur de chauffage de l'habitacle.

## Revendications

1. Ensemble d'une boîte collectrice et d'une tubulure, pour échangeur de chaleur, ladite boîte collectrice comprenant une plaque collectrice fermée par une paroi de manière à délimiter une chambre dans laquelle débouche au moins ladite tubulure,
**caractérisée en ce que** ladite boîte consiste en :
une première partie (10 ; 72) formée à partir d'une feuille métallique conformée présentant uniquement un fond (14 ; 76) qui comprend la plaque collectrice (14 ; 76), et deux flancs latéraux (22 ; 78) repliés en vis-à-vis, dont l'un au moins est muni d'une ouverture (30 ; 66) pour y rapporter ladite tubulure (32 ; 84), et
une seconde partie (12 ; 74) formée à partir d'une feuille métallique conformée propre à s'adapter sur les flancs latéraux (22 ; 78) de la première partie pour former un couvercle à l'opposé du fond (14 ; 76) de cette première partie,
et **en ce que** la première partie (10 ; 72), la seconde partie (12 ; 74) et la tubulure (32 ; 84) sont assemblées par brasage.

2. Ensemble selon la revendication 1, **caractérisée en ce que** les deux flancs latéraux (22 ; 78) de la première partie (10 ; 72) sont généralement plans et parallèles entre eux et se raccordent perpendiculairement au fond (14 ; 76).

3. Ensemble selon l'une des revendications 1 et 2, **caractérisée en ce que** les deux flancs latéraux (22) de la première partie (10) comportent chacun une rainure périphérique (34) pour la réception d'un bord longitudinal (38) de la seconde partie (12).

4. Ensemble selon l'une des revendications 1 et 2, **caractérisée en ce que** les deux flancs latéraux (78) de la première partie (72) comportent chacun une série de découpes (86) délimitant des régions d'appui (88) formées en saillie du côté intérieur pour la réception d'un bord longitudinal (90) de la seconde partie (74).

5. Ensemble selon la revendication 4, **caractérisée en ce que** les régions d'appui (88) sont formées chacune par emboutissage des flancs latéraux (78) du côté intérieur.

6. Ensemble selon l'une des revendications 4 et 5, **caractérisée en ce que** chaque bord longitudinal (90) de la seconde partie (74) est muni d'ergots (92) en saillie propres à s'engager respectivement dans les découpes (86) des flancs latéraux (78).

7. Ensemble selon l'une des revendications 1 à 6, **caractérisée en ce que** la seconde partie (12 ; 74) formant couvercle est définie par un feuillard conforme pour avoir des génératrices généralement parallèles entre elles.

8. Ensemble selon l'une des revendications 1 à 7, **caractérisée en ce que** les deux flancs latéraux (22) ont des prolongements (26 ; 28) respectifs en vis-à-vis, dont l'un au moins (26) est muni d'une ouverture (30) pour la tubulure (32).

9. Ensemble selon l'une des revendications 1 à 8, **caractérisée en ce que** la première partie (10 ; 72) et la seconde partie (12 ; 74) sont obtenues chacune par emboutissage et découpage d'une pièce feuille métallique.

10. Ensemble selon la revendication 9, **caractérisée en ce que** la première partie (10 ; 72) et la seconde partie (12 ; 74) sont obtenues chacune à partir d'une feuille en une matière comprenant de l'aluminium.

11. Echangeur de chaleur comprenant au moins un ensemble d'une boîte collectrice et d'une tubulure selon l'une des revendications 1 à 10.

## Claims

1. Assembly of a header box and a pipe, for a heat exchanger, said header box comprising a header plate closed by a wall so as to delimit a chamber into which emerges at least said pipe, **characterized in that** said box consists of:
a first part (10; 72) formed from a shaped metal sheet having only a bottom (14; 76), which comprises the header plate (14; 76), and two side walls (22; 78) folded up so as to face each other, at least one of which is provided with an opening (30; 66) in order to attach said pipe (32; 84) thereto, and
a second part (12; 74) formed from a shaped metal sheet capable of fitting onto the side walls (22; 78) of the first part in order to form a cover on the opposite side to the bottom (14; 76) of this first part,
and **in that** the first part (10; 72), the second part (12; 74) and the pipe (32; 84) are assembled by brazing.

2. Assembly according to Claim 1, **characterized in that** the two side walls (22; 78) of the first part (10; 72) are generally flat and mutually parallel and adjoin the bottom (14; 76) at right angles.

3. Assembly according to either of Claims 1 and 2, **characterized in that** the two side walls (22) of the first part (10) each comprise a peripheral groove (34) for receiving a longitudinal edge (38) of the second part (12).

4. Assembly according to either of Claims 1 and 2, **characterized in that** the two side walls (78) of the first part (72) each comprise a series of cutouts (86) delimiting bearing regions (88), formed so as to project from the inner side, for receiving a longitudinal edge (90) of the second part (74).

5. Assembly according to Claim 4, **characterized in that** the bearing regions (88) are each formed by stamping the side walls (78) on the inner side.

6. Assembly according to either of Claims 4 and 5, **characterized in that** each longitudinal edge (90) of the second part (74) is provided with projecting lugs (92) capable of respectively engaging in the cutouts (86) in the side walls (78).

7. Assembly according to one of Claims 1 to 6, **characterized in that** the cover-forming second part (12; 74) is defined by a strip shaped in order to have generally mutually parallel generatrices.

8. Assembly according to one of Claims 1 to 7, **characterized in that** the two side walls (22) have respective extensions (26; 28) facing each other, at least one (26) of which is provided with an opening (30) for the pipe (32).

9. Assembly according to one of Claims 1 to 8, **characterized in that** the first part (10; 72) and the second part (12; 74) are each obtained by stamping and cutting out a metal-sheet piece.

10. Assembly according to Claim 9, **characterized in that** the first part (10; 72) and the second part (12; 74) are each obtained from a sheet made of a material comprising aluminium.

11. Heat exchanger comprising at least one assembly of a header box and a pipe according to one of Claims 1 to 10.

## Patentansprüche

1. Einheit aus einem Sammelkasten und einem Rohrstutzen, für einen Wärmetauscher, wobei der Sammelkasten eine Sammelplatte umfasst, die durch eine Wand abgeschlossen wird, so dass eine Kammer begrenzt wird, in der zumindest der Rohrstutzen mündet,
**dadurch gekennzeichnet, dass** der Kasten Folgendes besteht aus:
einen ersten Teil (10; 72), der von einem geformten Metallblech gebildet wird, das nur einen Boden (14; 76), der die Sammelplatte (14; 76) umfasst, und zwei seitliche Flanken (22; 78) aufweist, die einander gegenüberliegend umgebogen sind, von denen zumindest einer mit einer Öffnung (30; 66) versehen ist, um daran den Rohrstutzen (32; 84) anzubringen, und
einen zweiten Teil (12; 74), der von einem geformten Metallblech gebildet wird, das geeignet ist, auf die seitlichen Flanken (22; 78) des ersten Teils zu passen, um einen Deckel gegenüber dem Boden (14; 76) dieses ersten Teils zu bilden,
und dass der erste Teil (10; 72), der zweite Teil (12; 74) und der Rohrstutzen (32; 84) durch Hartlöten zusammengefügt werden.

2. Einheit nach Anspruch 1, **dadurch gekennzeichnet, dass** die zwei seitlichen Flanken (22; 78) des ersten Teils (10; 72) im Großen und Ganzen eben und zueinander parallel sind und senkrecht an den Boden (14; 76) anschließen.

3. Einheit nach einem der Ansprüche 1 und 2, **dadurch gekennzeichnet, dass** die zwei seitlichen Flanken (22) des ersten Teils (10) jeweils eine periphere Nut (34) für die Aufnahme eines Längsrandes (38) des zweiten Teils (12) aufweisen.

4. Einheit nach einem der Ansprüche 1 und 2, **dadurch gekennzeichnet, dass** die zwei seitlichen Flanken (78) des ersten Teils (72) jeweils eine Reihe von Ausschnitten (86) umfassen, die Auflagebereiche (88) begrenzen, die von der Innenseite vorspringend für die Aufnahme eines Längsrandes (90) des zweiten Teils (74) ausgebildet sind.

5. Einheit nach Anspruch 4, **dadurch gekennzeichnet, dass** die Auflagebereiche (88) jeweils durch Tiefziehen der seitlichen Flanken (78) der Innenseite erhalten werden.

6. Einheit nach einem der Ansprüche 4 und 5, **dadurch gekennzeichnet, dass** jeder Längsrand (90) des zweiten Teils (74) mit vorspringenden Nasen (92) versehen ist, die geeignet sind, jeweils in die Einschnitte (86) der seitlichen Flanken (78) einzugreifen.

7. Einheit nach einem der Ansprüche 1 bis 6, **dadurch gekennzeichnet, dass** der einen Deckel bildende zweite Teil (12; 74) durch ein geformtes Bandeisen definiert wird, um im Großen und Ganzen zueinander parallele Erzeugende aufzuweisen.

8. Einheit nach einem der Ansprüche 1 bis 7, **dadurch gekennzeichnet, dass** die seitlichen Flanken (22) jeweilige gegenüberliegende Fortsätze (26; 28) aufweisen, von denen zumindest einer (26) mit einer Öffnung (30) für den Rohrstutzen (32) versehen ist.

9. Einheit nach einem der Ansprüche 1 bis 8, **dadurch gekennzeichnet, dass** der erste Teil (10; 72) und der zweite Teil (12; 74) jeweils durch Tiefziehen und Zuschneiden eines Metallblechstücks erhalten werden.

10. Einheit nach Anspruch 9, **dadurch gekennzeichnet, dass** der erste Teil (10; 72) und der zweite Teil (12; 74) jeweils aus einem Blech aus einem Aluminium enthaltenden Material erhalten werden.

11. Wärmetauscher mit zumindest einer Einheit aus einem Sammelkasten und einem Rohrstutzen nach einem der Ansprüche 1 bis 10.
